# EUROPÄISCHE PATENTSCHRIFT

(11) **EP 3 005 591 B1**
(45) Veröffentlichungstag und Bekanntmachung des Hinweises auf die Patenterteilung: **27.10.2021**
(21) Anmeldenummer: 14705478.7
(22) Anmeldetag: 19.02.2014
(51) Int. Cl.: H04H 20/24, H04H 20/26

(54) **BEWERTEN UND AKUSTISCHES AUSSENDEN VON HÖRFUNKSIGNALEN IN EINEM FAHRZEUG**
EVALUATION AND ACOUSTIC EMISSION OF AUDIO BROADCASTING SIGNALS IN A VEHICLE
ÉVALUATION ET ÉMISSION ACOUSTIQUE DE SIGNAUX DE DIFFUSION RADIOPHONIQUE DANS UN VÉHICULE

(30) Priorität: 08.06.2013 DE 102013009670
(43) Veröffentlichungstag der Anmeldung: 13.04.2016
(73) Patentinhaber: Audi AG, 85045 Ingolstadt (DE)
(72) Erfinder: OLDEWURTEL, Frank, 85049 Ingolstadt (DE); WINTER, Christian, 91589 Aurach (DE)
(74) Vertreter: Bauer, Dominik Michael
(86) Internationale Anmeldenummer: PCT/EP2014/000445
(87) Internationale Veröffentlichungsnummer: WO 2014/194970

(56) Entgegenhaltungen:
- EP-A1- 1 233 556
- EP-A1- 2 244 481
- EP-A1- 2 418 791
- EP-A2- 1 306 992
- WO-A1-2013/014711
- JP-A- H11 196 009
- US-A1- 2006 009 199
- US-A1- 2006 245 605
- US-A1- 2007 197 174
- US-A1- 2010 203 823
- US-A1- 2012 163 773
- US-A1- 2013 053 058

## Beschreibung

Die Erfindung betrifft ein Verfahren zum akustischen Ausstrahlen von Hörfunksignalen in einem Fahrzeug, bei welchem Hörfunksignale über einen ersten und über zumindest einen zweiten Empfangsweg ins Fahrzeug übertragen und dort empfangen werden können, wobei der erste Empfangsweg anhand eines über ihn empfangbaren Hörfunksignals durch zumindest einen Kriteriumparameter bewertet wird, und der zweite Empfangsweg ebenfalls anhand des über ihn empfangbaren Hörfunksignals durch einen Kriteriumparameter bewertet wird.

Radioprogramme werden im Fahrzeug traditionell und hauptsächlich über den analogen Rundfunkempfang mittels AM (Amplitudenmodulation) oder FM (Frequenzmodulation) im Fahrzeug konsumiert. Der digitale Rundfunkempfang von Radioprogrammen, beispielsweise in Form von DAB (Digital Audio Broadcast), steht seit mehreren Jahren als weiterer Empfangsweg zur Verfügung. Eine Neuerung für entsprechend ausgerüstete Fahrzeuge ist der Radioempfang aus dem Internet über den Mobilfunkkanal, also Internetradio als weiteren Empfangsweg. Das Internetradio nutzt also keine physikalischen Rundfunksender, die stationär errichtet werden müssen. Alle Empfangswege haben aus Nutzersicht unterschiedliche Vor- und Nachteile hinsichtlich Audio-Qualität, Latenz zum Ursprungssignal, Empfangsreichweite und Kosten, was ein Umschalten zwischen unterschiedlichen Empfangswegen für den Nutzer attraktiv macht.

Beim Umschalten des akustischen Ausstrahlens eines Hörfunksignals von einem Empfangsweg, beispielsweise dem analogen Rundfunkempfang, zu einem anderen Empfangsweg, beispielsweise digitalem Rundfunkempfang oder Internetradio, kommt es zu Störungen. Dies ist darauf zurückzuführen, dass die Hörfunksignale auf den unterschiedlichen Empfangswegen in der Regel aus technischen Gründen nicht synchronisiert im Fahrzeug empfangen werden.

In der Druckschrift DE 10 2005 041 653 A1 ist ein Verfahren für ein von einem Nutzer weniger wahrnehmbares Umschalten zwischen analogem und digitalem Rundfunkempfang beschrieben. Eine Synchronisation der beiden Funksignale über ein Korrelationsverfahren ermöglicht hier ein Umschalten zwischen den Empfangswegen, ohne dass für den Nutzer eine Lücke oder eine Wiederholung im Hörfunksignal wahrzunehmen ist.

Die EP 2 244 481 A1 stellt ein mobiles Endgerät bereit, welches einen Speicher, einen Bildschirm sowie eine drahtlos-Kommunikationseinheit aufweist. Die drahtlos-Kommunikationseinheit hat dabei ein erstes Modul um ein erstes Übertragungssignal zu empfangen und ein zweites Modul um ein zweites Übertragungssignal zu empfangen und eine Kontrolleinheit. Die Kontrolleinheit steuert die drahtlos-Kommunikationseinheit dahingehend, dass, wenn eine Signalstärke des ersten Übertragungssignals einen ersten Schwellwert unterschreitet, durch das zweite Modul das zweite Übertragungssignal empfangen wird und in dem Speicher zwischengespeichert wird, während auf dem Bildschirm Inhalte dargestellt werden, welche dem ersten Übertragungssignal entsprechen.

Die JP H11 196 009 A beschreibt ein Verfahren zum Umschalten zwischen einem DAB- und RDS-Autoradioempfang, bei welchem in regelmäßigen Abständen eine Empfangsqualität mit einem vorgegebenen Grenzwert verglichen wird. Wird der Grenzwert für eine vorgegebene Zeitdauer hin unterschritten, so erfolgt ein Umschalten von dem DAB-Radio zu dem RDS-Radio oder umgekehrt.

Die US 2010/0203823 A1 beschreibt eine Methode zum Fortführen einer Wiedergabe eines multimedialen Inhaltes, bei welcher ein Inhalt über eine Rundfunkübermittlung von einer mobilen Einheit empfangen wird. Es wird hier eine Datenverbindung aufgebaut, über welche der gleiche Inhalt wie über die Rundfunkübermittlung abgerufen werden kann. Sobald über die Datenverbindung eine geeignete Quelle für den besagten Inhalt gefunden ist und die Empfangsqualität der Radioübermittlung eine vorgegebene Schwelle unterschreitet, wird der Inhalt von der Datenverbindung empfangen und wiedergegeben.

Die US 2013/0053058 A1 beschreibt eine Methode bei welcher der Nutzer eine Vorgabe machen kann, wie genau die Übereinstimmung beim Umschalten von einem verzögerungsbehafteten Empfangsweg zu einem verzögerungsfreien Empfangsweg sein soll.

Aufgabe der vorliegenden Erfindung ist es, die Ausstrahlung von Hörfunksignalen im Fahrzeug bei einem Wechsel eines Empfangswegs nutzerfreundlicher zu gestalten.

Diese Aufgabe wird erfindungsgemäß durch ein Verfahren, durch ein Informationsdarbietungssystem und durch ein Fahrzeug mit den Merkmalen gemäß den jeweiligen unabhängigen Patentansprüchen gelöst.

Das erfindungsgemäße Verfahren zum akustischen Ausstrahlen von Hörfunksignalen in einem Fahrzeug beinhaltet die Möglichkeit, Hörfunksignale über einen ersten und über zumindest einen zweiten Empfangsweg bzw. Empfangskanal ins Fahrzeug zu übertragen und dort empfangen zu können. Hierbei wird der erste Empfangsweg anhand eines über ihn empfangbaren Hörfunksignals durch zumindest einen Kriteriumparameter bewertet, und der zweite Empfangsweg wird ebenfalls anhand des über ihn empfangbaren Hörfunksignals durch einen Kriteriumparameter bewertet. Der Kriteriumparameter kann ein einzelner Parameter wie eine Messgröße sein, aber auch ein übergeordneter Parameter, der mehrere einzelne Parameter beinhaltet. Die Bewertung der Hörfunksignale bzw. der Empfangswege erfolgt kontinuierlich und simultan, wobei eine Überprüfung in diskreten Zeitintervallen ebenfalls möglich ist.

Die Kriteriumparameter der Empfangswege können identisch sein, also identische Messgrößen und/oder Parameter umfassen. Sie können aber auch voneinander abweichende Messgrößen und/oder Parameter umfassen, und dann, bspw. über eine Vergleichsliste oder einen Algorithmus, ineinander überführt und verglichen werden.

Wesentlich ist hier, dass während einer Ausstrahlung des Hörfunksignals über einen der Empfangswege, den momentanen Empfangsweg, abhängig von einem Vergleich von dem Kriteriumparameter des momentanen Empfangswegs mit einem ersten Schwellwert eine Vorbereitungsphase gestartet wird. Diese Vorbereitungsphase dient zur Vorbereitung eines später gegebenenfalls erfolgenden Umschaltens von dem momentanen Empfangsweg, also dem Empfangsweg, über welchen das derzeit akustisch ausgestrahlte Hörfunksignal empfangen wird, auf den anderen Empfangsweg oder, falls mehrere Empfangswege zur Verfügung stehen, den gemäß der Bewertung durch den Kriteriumparameter besten Empfangsweg. In der Vorbereitungsphase wird ein Vergleich des Kriteriumparameters des momentanen Empfangswegs mit einem im Vergleich zum ersten Schwellwert niedrigeren zweiten Schwellwert durchgeführt und bei einem Unterschreiten des zweiten Schwellwerts ein Überprüfen eines Umschaltens auf den anderen Empfangsweg durchgeführt.

Es wird also im Falle eines Absinkens der durch den Kriteriumparameter repräsentierten Güte des momentanen Empfangswegs bzw. der Qualität des ausgestrahlten Hörfunksignals nach einem Vergleich mit dem ersten Schwellwert zunächst ein Umschalten vorbereitet. Im Falle einer weiterhin schlechter werdenden Qualität des ausgestrahlten Hörfunksignals, welches über ein Unterschreiten des zweiten Schwellwerts durch den Kriteriumparameter erkannt wird, wird ein Umschalten auf einen anderen Empfangsweg geprüft. Vorteil ist hier, dass in der Vorbereitungsphase explizite Maßnahmen, welche von sowohl dem momentanen Empfangsweg als auch dem oder den möglichen anderen Empfangswegen abhängen, ergriffen werden können, um ein bestmögliches, im Idealfall für den Nutzer nicht bemerkbares Umschalten zwischen verschiedenen Empfangswegen zu ermöglichen.

Eine bevorzugte Ausgestaltung des erfindungsgemäßen Verfahrens sieht vor, dass beim Überprüfen des Umschaltens auch der Kriteriumparameter des anderen Empfangswegs mit dem zweiten Schwellwert verglichen wird, und auf den anderen Empfangsweg umgeschaltet wird, falls dieser Kriteriumparameter den zweiten Schwellwert nicht unterschreitet oder ein Unterschreiten geringer ist, als das Unterschreiten des Kriteriumparameters des momentanen Empfangsweges. Das hat den Vorteil, dass gewährleistet ist, dass ein Umschalten auf einen anderen Empfangsweg nur erfolgt, falls dieser bzw. das über ihn empfangene Hörfunksignal eine bessere Qualität aufweist, als das über den momentanen Empfangsweg empfangene Hörfunksignal.

Eine vorteilhafte Ausführungsform des erfindungsgemäßen Verfahrens sieht vor, dass das während der Vorbereitungsphase über den anderen Empfangsweg empfangene, nach einem möglicherweise noch zu erfolgenden Umschalten auf den anderen Empfangsweg auszustrahlende Hörfunksignal zwischengespeichert wird. Das hat den besonderen Vorteil, dass das Umschalten in Folge für den Nutzer besonders angenehmen, zum Beispiel lückenlos, gestaltet werden kann, und beispielsweise auch über ein Korrelationsverfahren ein unhörbares Umschalten realisiert werden kann. Eine lückenlose Informationsübermittlung ist dadurch erreicht. Der bevorzugte Umfang des Zwischenspeicherns, also insbesondere die Menge der zwischengespeicherten Information, ist hierbei prinzipiell in Abhängigkeit von aktuellen Umgebungsbedingungen wie bspw. der örtlichen Position des Fahrzeugs, Witterungsbedingungen oder lokalen Empfangsbedingungen zu wählen.

Insbesondere ist vorgesehen, dass das Zwischenspeichern nur dann gestartet wird, wenn als der andere Empfangsweg ein derartiger vorgesehen wird, bei dem eine Informationsdarbietung der in dem Hörfunksignal enthaltenen Informationen um ein Versatzzeitintervall zeitlich versetzt - also verzögert oder auch zeitlich voraus - zu der Informationsdarbietung über den momentanen Empfangsweg durchgeführt wird. Das hat den Vorteil, dass technisch bedingte Verzögerungen bei dem Umschalten für den Nutzer unhörbar oder schwer wahrnehmbar gemacht werden können. Insbesondere können so beim Umschalten Pausen überbrückt oder ein Überspringen von Informationen vermieden werden.

Bevorzugt ist es, dass das Zwischenspeichern gestartet wird, wenn zumindest einer der für die zukünftige akustische Ausstrahlung bzw. Darbietung des Hörfunksignals in Frage kommenden anderen Empfangswege ein Empfangsweg ist, bei dem die Hörfunksignale über einen Mobilfunkkanal übertragen werden. Insbesondere also, wenn das Internetradio ein möglicher Empfangsweg für die Ausstrahlung des Hörfunksignals ist. Das hat den Vorteil, dass gerade die bei einem Mobilfunkkanal auftretenden Verzögerungen aufgrund von zwischengeschalteten Providern sowie Schwankungen in der Übertragungsrate insbesondere unmittelbar nach einem Verbindungsaufbau und insbesondere auch ein variabler, aber vom Internetradioanbieter vorgegebener zeitlicher Versatz durch ein Zwischenspeichern ausgeglichen werden können. Beispielsweise kann es nach einem Verbindungsaufbau zum Internetradioanbieter in Abhängigkeit von der verfügbaren Übertragungsrate bis zu 30 Sekunden dauern, bis die akustische Ausstrahlung eines über das Internet empfangenen Hörfunksignals, also eine Aufschaltung eines über das Internet empfangbaren Ausiosignals, beginnen kann. Diese Pause wäre ohne ein vorbereitendes Zwischenspeichern für den Nutzer als Stille wahrnehmbar und sehr störend.

Hier kann insbesondere vorgesehen sein, das Zwischenspeichern zu starten, wenn das Umschalten von einem rundfunkbasierten Empfangsweg auf das Internetradio geprüft werden kann oder soll. Das hat den Vorteil, dass der besonders auffallende zeitliche Versatz zwischen einem rundfunkbasierten Empfangsweg, insbesondere einem verzögerungsfreien Empfangsweg wie FM oder AM, auf das im Vergleich stark, bspw. bis zu dreißig Sekunden oder sogar darüber hinaus, verzögerte Internetradio ausgeglichen werden kann und resultierende Pausen in der Ausstrahlung des Hörfunksignals vermieden werden.

Eine bevorzugte Ausführungsform des erfindungsgemäßen Verfahrens sieht vor, dass die Vorbereitungsphase, insbesondere das Zwischenspeichern, beendet wird, wenn ein tatsächliches Umschalten auf den anderen Empfangsweg durchgeführt wird und/oder der erste Schwellwert durch die Kriterienparameterwerte zumindest für ein vorgebbares Überschreitungszeitintervall wieder zu höheren Werten hin überschritten wird. Das hat den Vorteil, dass unnötiges Zwischenspeichern vermieden wird. Das ist beispielsweise der Fall, falls auf einen Empfangsweg umgeschaltet wurde, der ein Zwischenspeichern nicht erfordert oder wenn auf Grund einer Verbesserung der Qualität des über den momentanen Empfangsweg empfangene Hörfunksignal ein künftiges Umschalten nicht mehr in Frage kommt, so dass ein Zwischenspeichern nicht mehr notwendig ist. Das vorgebbare Überschreitungszeitintervall stellt hier sicher, dass eine kurzzeitige Verbesserung der Qualität des momentanen Empfangsweges nicht zu einem Löschen des Zwischenspeichers, der möglicherweise kurz später benötigt wird, führt. Vorteilhafterweise ist also das vorgebbare Überschreitungszeitintervall so vorgegeben, dass kurze Verbesserungen der Güte des momentanen Empfangsweges, also insbesondere sprunghafte, deltapeakartige Vebesserungen der Qualität nicht zu einem Beenden des Zwischenspeicherns führen. Ein solches vorgebbares Überschreitungszeitintervall kann beispielsweise zwei Sekunden betragen. Grundsätzlich kann die Dauer des Überschreitungszeitintervalls in Abhängigkeit von wechselnden Umgebungsbedingungen dynamisch bestimmt bzw. verändert oder zuvor fest vorgegeben werden.

Eine weitere Ausführungsform des erfindungsgemäßen Verfahrens sieht vor, dass ein Umschalten von dem momentanen Empfangsweg auf den anderen Empfangsweg abhängig davon erfolgt, ob der zweite Schwellwert für zumindest ein vorgebbares Unterschreitungszeitintervall durch die Kriteriumparameterwerte unterschritten wird. Das hat den Vorteil, dass kurze deltapeakartige Verschlechterungen der Qualität des über den momentanen Empfangsweg empfangenen Hörfunksignals nicht zu einem Umschalten zu dem anderen, möglicherweise im weiteren Zeitverlauf unvorteilhaften, Empfangsweg führen. Über die geeignete Wahl des vorgebbaren Unterschreitungszeitintervalls wird ein häufiges Hin- und Herschalten zwischen verschiedenen Empfangswegen innerhalb sehr kurzer Zeit, der sogenannte Ping-Pong-Effekt, vermieden. Ein beispielhafter Wert für das vorgebbare Unterschreitungszeitintervall sind hier zwei Sekunden. Grundsätzlich kann die Dauer des Unterschreitungszeitintervalls in Abhängigkeit von wechselnden Umgebungsbedingungen dynamisch bestimmt bzw. verändert oder zuvor fest vorgegeben werden.

Insbesondere ist vorgesehen, dass als Kriteriumparameter der unterschiedlichen Empfangswege die jeweilige Empfangfeldstärke und/oder das jeweilige Signal-Rausch-Verhältnis (SNR) und/oder die jeweilige Bitfehlerrate (BER) und/oder die verfügbare Datenrate im verwendeten Mobilfunknetz und/oder der Funknetztyp und/oder eventuell erforderliches Roaming und/oder die Decoder Audio Quality (Service) und/oder der Fast Information Channel (FIC) und/oder der Received Signal Strength Indicator (RSSI) und/oder eine vorliegende Stereo/Mono Umschaltung und/oder ein Kostenfaktor, welcher bspw. Energieverbrauch und/oder Ressourcennutzung und/oder monetäre Kosten im Zusammenhang mit dem Empfangsweg abbildet, verwendet wird. Der Vorteil ist hier, dass die Qualität der Empfangswege direkt und unmittelbar, also sehr schnell, im Kriteriumparameter abgebildet wird.

Weiterhin kann der Kriteriumparameter der unterschiedlichen Empfangswege über signalverarbeitende Schritte und/oder andere mathematische Methoden bzw. Berechnungen - beispielsweise über eine Mittelung, eine gewichteten Integration, oder eine Faltung mit einem Kern - als Größe aus der jeweiligen Empfangsfeldstärke und/oder im jeweiligen Signal-Rausch-Verhältnis (SNR) und/oder der jeweiligen Bitfehlerrate (BER) und/oder der verfügbaren Datenrate im verwendeten Mobilfunknetz und/oder dem Funknetztyp und/oder eventuell erforderlichem Roaming und/oder der Decoder Audio Quality (Service) und/oder dem Fast Information Channel (FIC) und/oder dem Received Signal Strength Indicator (RSSI) und/oder einer vorliegenden Stereo/Mono Umschaltung und/oder eines Kostenfaktors, welcher bspw. Energieverbrauch und/oder Ressourcennutzung und/oder monetäre Kosten im Zusammenhang mit dem Empfangsweg abbildet, aufbereitet werden, und zwar derart, dass der zeitliche Verlauf der einzelnen aufgeführten Größen berücksichtigt und insbesondere einzelne kurzzeitige oder unmittelbar nach einem Umschalten erfolgende Über- bzw. Unterschreitungen der beiden Schwellwerte durch den Kriteriumparameter verhindert werden. Das hat den Vorteil, dass die Qualität eines Empfangsweges nicht nur auf Basis eines einzelnen Messwerts beurteilt wird. Es lässt sich ferner eine Hysterese, also eine Mitberücksichtigung des bisherigen zeitlichen Verlaufs der aufgeführten Größen auf das augenblickliche Vorgehen im Verfahren realisieren. Eine Folge ist, dass der bereits erwähnte Ping-Pong-Effekt so verhindert werden kann.

Es ist auch vorgesehen, dass der Kriteriumparameter der unterschiedlichen Empfangswege als Größe derart aufbereitet wird, dass zu erwartende Veränderungen der jeweiligen Empfangsfeldstärke und/oder dem jeweiligen Signal-Rausch-Verhältnis (SNR) und/der der jeweiligen Bitfehlerrate (BER) und/oder der verfügbaren Datenrate im verwendeten Mobilfunknetz und/oder des Funknetztyps und/oder eventuell erforderlichen Roamings und/oder der Decoder Audio Quality (Service) und/oder des Fast Information Channels (FIC) und/oder des Received Signal Strength Indicators (RSSI) und/oder einer vorliegenden Stereo/Mono Umschaltung und/oder eines Kostenfaktors, welcher bspw. Energieverbrauch und/oder Ressourcennutzung und/oder monetäre Kosten im Zusammenhang mit dem Empfangsweg abbildet, mit berücksichtigt werden. Das hat den Vorteil, dass im Verfahren so eine Vorbereitung des Umschaltens zwischen unterschiedlichen Empfangswegen aufgrund zu erwartender Veränderungen in der Qualität der unterschiedlichen Empfangswege ermöglicht wird, also ein Prognoseverhalten umgesetzt wird. Insbesondere können hier Informationen aus einer eventuellen Routenplanung berücksichtigt werden.

Bevorzugt kann das Umschalten zu einem verzögerungsbehafteten Empfangsweg, wie dem Internetradio oder auch Digital Audio Broadcast (DAB) über ein Überblenden oder eine Stillschaltung, ein sog. "Mute", erfolgen. Vorteil ist hier, dass der Nutzer das Umschalten nicht als abrupt und unangenehm empfindet.

Es ist vorgesehen, dass das Umschalten von einem verzögerungsbehafteten Empfangsweg wie Internetradio oder DAB zu einem verzögerungsfreien Empfangsweg wie FM oder AM auf zwei unterschiedliche Weisen erfolgen kann: Entweder ohne ein Beibehalten der Verzögerung, also mit einem Überspringen von Information, oder mit einem Beibehalten der Verzögerung, also ohne ein Überspringen von Information - im letzteren Fall dann insbesondere unter Zuhilfenahme eines Korrelationsverfahrens und einem Zwischenspeichern des Hörfunksignals aus dem verzögerungsfreien Empfangsweg. Diese beiden Möglichkeiten erfolgen entweder gemäß einer grundsätzlichen Voreinstellung des Nutzers oder auf eine konkrete Wahl oder Veranlassung des Nutzers hin, die über eine Nutzeroption im Human-Machine-Interface (HMI) eines Steuergerätes oder als Hardwarelösung in Form eines Bedienelements, wie z.B. über einen Knopf oder Taster, erfolgen kann. Vorteil ist, dass sich der Nutzer gemäß seiner Präferenz so bei einem Umschalten entweder "Live" schalten kann, d.h. dass die Information, die der Nutzer empfängt wieder aktuell und verzögerungsfrei ist, oder dass der Nutzer den augenblicklichen Informationsfluss ohne Unterbrechung weiterverfolgen kann, ohne Springen des Informationsflusses.

Von der Erfindung umfasst ist auch ein Informationsdarbietungssystem zum akustischen Ausstrahlen von Hörfunksignalen in einem Fahrzeug, mit zumindest einer Akustikquelle und einer Empfangseinheit zum Empfangen von Hörfunksignalen, welche die Funktion insbesondere des Empfangens, des Auswertens der Signale und des Steuerns eines Umschaltens zwischen den Empfangswegen umfasst. Dabei sind zumindest zwei Empfangswege zum Übertragen von Hörfunksignalen zur Empfangseinheit enthalten, wobei Hörfunksignale über einen ersten und über zumindest einen zweiten Empfangsweg ins Fahrzeug übertragen und dort empfangen werden können, wobei der erste Empfangsweg anhand eines über ihn empfangbaren Hörfunksignals mittels zumindest eines Kriteriumparameters durch die Empfangseinheit in der Güte bewertet wird, und der zweite Empfangsweg wird ebenfalls anhand des über ihn empfangbaren Hörfunksignals mittels eines Kriteriumparameters durch die Empfangseinheit bewertet wird. Wesentlich ist hierbei, dass die Empfangseinheit derart ausgebildet ist, dass während einer Ausstrahlung des Hörfunksignals über einen der Empfangswege, den momentanen Empfangsweg, abhängig von einem Vergleich von dem Kriteriumparameter des momentanen Empfangsweg mit einem ersten Schwellwert eine Vorbereitungsphase zur Vorbereitung eines Umschaltens von dem momentanen, also dem augenblicklich zur Ausstrahlung vorgesehenen, Empfangsweg auf den anderen Empfangsweg, bzw. im Falle von mehreren anderen Empfangswegen auf den gemäß den jeweiligen Kriteriumsparametern besten dieser Empfangswege, gestartet wird, und in der Vorbereitungsphase der Kriteriumparameter des momentanen Empfangsweges mit einem im Vergleich zum ersten Schwellwert niedrigeren zweiten Schwellwert verglichen wird, und bei einem Unterschreiten des zweiten Schwellwerts ein Umschalten auf den anderen Empfangsweg überprüft wird. Die Empfangseinheit ist derart ausgebildet, dass das Umschalten von einem verzögerungsbehafteten zu einem verzögerungsfreien Empfangsweg entweder ohne ein Beibehalten der Verzögerung oder mit einem Beibehalten der Verzögerung erfolgt, indem die Empfangseinheit ausgebildet ist, dass diese beiden Möglichkeiten entweder gemäß einer grundsätzlichen Voreinstellung des Nutzers oder auf eine konkrete Wahl oder Veranlassung des Nutzers hin erfolgen, die über eine Nutzeroption in einem Human-Machine-Interface (HMI) eines Steuergerätes oder als Hardwarelösung in Form eines Bedienelements erfolgen.

Die Erfindung umfasst auch ein Fahrzeug mit einem solchen oben beschriebenen Informationsdarbietungssystem oder einer vorteilhaften Ausführungsform davon.

Weitere Merkmale der Erfindung ergeben sich aus den Ansprüchen, den Figuren und der Figurenbeschreibung. Alle vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder aber in Alleinstellung verwendbar. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind.

Ausführungsbeispiele der Erfindung werden nachfolgend anhand schematischer Zeichnungen näher erläutert. Es zeigen:
- Fig. 1: eine Flussdiagramm eines Ausführungsbeispiels eines erfindungsgemäßen Verfahrens;
- Fig. 2: einen beispielhaften zeitlichen Verlauf zweier Kriteriumparameter; und
- Fig. 3: einen beispielhaften Verlauf zweier weiterer Kriteriumparameter.

In Fig. 1 ist ein Flussdiagramm eines Ausführungsbeispiels eines erfindungsgemäßen Verfahrens gezeigt. Ein erster Schritt 1 umfasst hier ein kontinuierliches und gleichzeitiges laufendes Überprüfen der Empfangsqualität der zur Verfügung stehenden Empfangswege, d.h. ein Überprüfen der Kriteriumparameter aller Empfangswege. In einem zweiten Schritt 2 wird der Kriteriumparameter des gewählten, also momentan zum Ausstrahlen verwendeten, Empfangsweges mit der vorbestimmten ersten und zweiten Schwelle verglichen. Liegt der Wert des Kriteriumparameters über dem ersten Wert der ersten Schwelle, wird keine weitere Aktion durchgeführt, sondern lediglich das laufende Überprüfen der Empfangsqualität gemäß Schritt 1 fortgeführt. Liegt der Wert des Kriteriumparameters zwischen den Werten der ersten und zweiten Schwelle, wird in einem weiteren Schritt 3 ein Wechsel auf den oder, bei mehreren möglichen Empfangswegen, einen anderen Empfangsweg vorbereitet. Hierin enthalten ist insbesondere ein Zwischenspeichern des über den anderen Empfangsweg empfangenen Hörfunksignals. Des Weiteren wird das laufende Überprüfen der Qualität des Empfangswegs anhand der Kriteriumparameter gemäß Schritt 1 fortgeführt. Liegt der Wert des Kriteriumparameters des gewählten Empfangsweges unter dem Wert der zweiten Schwelle, so wird nach Schritt 2 in einem Schritt 4 ein Umschalten auf den anderen Empfangsweg überprüft und gegebenenfalls durchgeführt. In jedem Fall wird nach dem Überprüfen bzw. Umschalten mit dem laufenden Überprüfen der Empfangsqualität aller Empfangswege gemäß Schritt 1 fortgefahren.

Es seien beispielweise digitaler und analoger (FM) Rundfunk sowie Internetradio als Empfangswege verfügbar. Augenblicklich wird das über digitalen Rundfunk empfangene Hörfunksignal ausgestrahlt. Gemäß Schritt 1 wird dann die Qualität aller drei Empfangswege anhand der Kriteriumparameter fortlaufend überprüft. Unterschreitet der Kriteriumparameter des digitalen Rundfunks den ersten Schwellwert, wird gemäß Schritt 3 beispielsweise ein Umschalten auf das Internetradio durch ein Zwischenspeichern vorbereitet. Bei einer weiteren Verschlechterung des Empfangs über den digitalen Rundfunk, einem Absinken des entsprechenden Kriteriumparameters unter den zweiten Schwellwert, wird gemäß Schritt 4 ein Umschalten überprüft. Ist nun zum Beispiel gemäß den Kriteriumparametern das analoge Rundfunksignal gegenüber dem Internetradio zu bevorzugen, wird möglicherweise auf das analoge Rundfunksignal umgeschaltet. Falls der Kriteriumparameter des analogen Rundfunksignals den ersten Schwellwert übertrifft, wird das Zwischenspeichern gemäß Schritt 2 gestoppt. Sollte sich nun das analoge FM-Signal verschlechtern, kann in Abhängigkeit des Kriteriumparameters gemäß Schritt 3 erneut ein Wechsel vorbereitet, d.h. zum Beispiel ein Zwischenspeichern des über das Internetradio empfangbaren Signals eingeleitet werden. Wird nun bei einer weiteren Verschlechterung des analogen Signals gemäß Schritt 4 ein Umschalten überprüft und ist beispielsweise das Internetradio der zu bevorzugende Empfangsweg, so wird auf die zwischengespeicherten Inhalte zurückgegriffen und das Umschalten auf Internetradio erfolgt für den Nutzer ohne eine wahrnehmbare Pause des akustischen Ausstrahlens des Hörfunksignals. Ohne ein vorbereitendes Zwischenspeichern müsste der Nutzer erst warten, bis die über das Internetradio empfangene Information ausreichend und somit auch akustisch ausstrahlbar ist. Beispielsweise kann es nach einem Verbindungsaufbau zum Internetradioanbieter in Abhängigkeit von der verfügbaren Übertragungsrate bis zu 30 Sekunden dauern, bis die akustische Ausstrahlung eines über das Internet empfangenen Hörfunksignals, also eine Aufschaltung eines über das Internet empfangbaren Ausiosignals, beginnen kann. In dieser Zeit wäre das akustische Ausstrahlen des Hörfunksignals unterbrochen.

In Fig. 2 ist ein beispielhafter zeitlicher Verlauf zweier unterschiedlicher Kriteriumparameter in derselben Situation gezeigt. Die beiden Kriteriumparameter sind hier beispielsweise die Intensität I eines FM-Rundfunksignals und eine gemittelte Intensität <I>, die sich aus der Intensität I ableitet. Bei Verschlechterung des FM-Rundfunksignals kommt im vorliegenden Beispiel ein Umschalten auf Internetradio in Frage, ein digitaler Rundfunkempfang ist nicht möglich. Beide Intensitäten I, <I> sind über der Zeit t aufgetragen. Eingezeichnet sind ferner die zu der ersten und zweiten Schwelle gehörigen Schwellwerte S1, S2. Der Schwellwert S1 ist hier größer als der Schwellwert S2. Die beiden Kriteriumparameter liegen zu den Zeitpunkten vor t1 zunächst noch über dem Schwellwert S1. Zu einem Zeitpunkt t1 fällt der erste Kriteriumparameter, also die Intensität I, unter den Schwellwert S1 um kurz darauf zu einem Zeitpunkt t2 wieder über den Schwellwert S1 anzusteigen. Zwischen den Zeitpunkten t1 und t2 wird also ein Umschalten vorbereitet. Da Internetradio der alternative Empfangsweg ist, in diesem Beispiel eine gute Empfangsqualität für Internetradio angenommen wird, und folglich für ein künftiges Umschalten in Frage kommt, erfolgt ein Zwischenspeichern des über das Internetradio empfangenen Hörfunksignals.

Dies ist jedoch hier nicht erwünscht, da ein kurzer Ausreißer in der Empfangsqualität nicht zu einem Umschalten auf einen anderen Empfangsweg und folglich auch nicht zu einem Vorbereiten eines Umschaltens führen soll. Bei einem Verwenden der gemittelten Intensität <I> als Kriteriumparameter wird hier die Vorbereitungsphase bzw. das Zwischenspeichern vermieden, da der kurzzeitige Abfall in der Intensität I unter den Schwellwert S1 in der gemittelten Intensität <I> nicht bemerkbar ist. Sinnvollerweise wird jedoch beispielsweise ein späteres, erneutes Abfallen der Intensität I unter den Schwellwert S1 zu einem Zeitpunkt t3 auch bei Betrachtung der gemittelten Intensität <I> erkennbar - wenn auch zu einem im Vergleich zum Zeitpunkt t3 geringfügig versetzten Zeitpunkt t_{A}. Dies ist der Fall, da der Abfall der Intensität I unter den Schwellwert S1 zum Zeitpunkt t3 nicht nur ein kurzzeitiger, deltapeakförmiger Ausreißer ist, sondern es sich hier um ein länger anhaltendes Absinken der Intensität I handelt. Folglich ist es sinnvoll, ein Umschalten auf einen anderen Empfangsweg vorzubereiten, d.h. das Zwischenzuspeichern durchzuführen. Dies tritt hier sowohl bei Betrachtung der gemittelten Intensität <I> als auch bei Betrachtung der Intensität I als Kriteriumparameter ein. Wenn nun beispielsweise nach t4 bzw. t_{B} Intensität I bzw. gemittelte Intensität <I> den ersten Schwellwert S1 übersteigen, wird die Vorbereitungsphase bzw. das Zwischenspeichern wieder unterbrochen, da es nicht mehr zu erwarten ist, dass ein Umschalten auf eine anderen Empfangsweg noch erforderlich sein wird, und die zwischengespeicherte Information wird verworfen. Erst bei einem erneuten Abfall der Intensität I bzw. der gemittelten Intensität <I> zu dem Zeitpunkt t5 bzw. tc unter den Schwellwert S1, wird im vorliegenden Beispiel erneut mit einer Zwischenspeicherung begonnen. Sollte in diesem Fall bspw. noch inzwischen veraltete Information zwischengespeichert sein, so wird diese zuvor verworfen. Diese mündet im gezeigten Beispiel zum Zeitpunkt t6 bzw. t_{D}, zu dem die beiden Kriteriumparameter den zweiten Schwellwert S2 unterschreiten, in ein Umschalten auf Internetradio als Empfangsweg. Hier kann dann sofort auf das zwischengespeicherte Hörfunksignal zugegriffen werden, also das über das Internetradio empfangene Hörfunksignal ohne eine hörbare Wartezeit ausgestrahlt werden.

Je nach Nutzerpräferenz und gewähltem Kriteriumparameter kann bei einer Verschlechterung der Qualität des Internetradios oder zum Beispiel auch einer Verbesserung der Intensität des FM-Radiosignals ein Rückschalten auf das analoge Radio als Empfangsweg erfolgen. Bei einem Rückschalten kann der Nutzer dann beispielsweise über einen Knopf, einen "Live"-Schalter, wieder zu dem augenblicklich im analogen - verzögerungsfreien und somit im Vergleich zum Internetradio zeitlich voraus liegenden - FM-Rundfunk wiedergegebenen Hörfunkinhalt springen.

In Fig. 3 ist ein weiterer beispielhafter Verlauf zweier Kriteriumparameter gezeigt. Beispielsweise ist hier ein analoger Radioempfang über FM nicht erwünscht, sodass zum Beispiel mit DAB ein digitaler Rundfunk und das Internetradio als Empfangswege zur Verfügung stehen. Die Intensität I, beispielsweise die des digitalen DAB-Rundfunksignals bzw. die entsprechende gemittelte Intensität <I> ist als y-Achse und die Zeit t als x-Achse gewählt. Ferner sind die beiden Schwellwerte S1 und S2 eingezeichnet. Zunächst, also zu Zeitpunkten vor t1, liegen Intensität I und gemittelte Intensität <I> noch über dem Schwellwert S1, was sich jedoch zu dem Zeitpunkt t1 bzw. t_{A} ändert. Die stark schwankende Intensität I und in Folge auch die gemittelte Intensität <I> fallen nach den Zeitpunkten t1 bzw. t_{A} unter den ersten Schwellwert S1 fast bis auf den zweiten Schwellwert S2 ab, was im vorliegenden Beispiel mit dem Internetradio als alternativen Empfangsweg ein Zwischenspeichern des über das Internetradio empfangenen Hörfunksignals auslöst, da in diesem Beispiel eine gute Empfangsqualität für das Internetradio angenommen wird. Von der Intensität I wird der Schwellwert S2 in den kurz aufeinander folgenden Zeitpunkten t2, t3, t4 und t5 mehrfach durchschritten. Das kann ein mehrfaches kurz hintereinander erfolgendes Umschalten zwischen verschiedenen Empfangswegen, den sog. "Ping-Pong-Effekt" nach sich ziehen, was jedoch für den Nutzer sehr störend ist. Durch Verwendung der gemittelten Intensität <I> als Kriteriumparameter wird dies im vorliegenden Beispiel von vorneherein vermieden, da die gemittelte Intensität <I> den kurzfristigen Schwankungen der Intensität I nicht folgt und so kein den Zeitpunkten t2, t3, t4 und t5 entsprechendes Durchschreiten des zweiten Schwellwerts S2 erfolgt. Zum Zeitpunkt t5 bzw. nach dem Zeitpunkt t5 hat hier also eine Wahl der Intensität I als Kriteriumparameter unter Umständen bereits zu mehrmaligen Hin- und Herschalten zwischen im vorliegenden Fall DAB und dem Internetradio geführt. Das wird beispielsweise durch Wahl der gemittelten Intensität <I> als Kriteriumparameter vermieden.

Nach dem Zeitpunkt t5 steigt die Intensität I wieder, sie steigt sogar kurz, zwischen den unmittelbar aufeinander folgenden Zeitpunkten t6 und t7, auf einen Wert über dem ersten Schwellwert S1 an. Der gemittelte Intensitätswert <I> folgt diesem sprunghaften Anstieg nur mit einer Verzögerung und überschreitet den ersten Schwellwert S1 nicht. Die Wahl der Intensität I als Kriteriumparameter führt zum Zeitpunkt t6 wegen des Überschreitens des Schwellwertes S1 zu einem Unterbrechen bzw. Stoppen des Zwischenspeicherns. Da die Intensität I nach der sehr kurzen Erholung zwischen t6 und dem unmittelbar darauf folgenden Zeitpunkt t7 wieder stark absinkt und zu einem Zeitpunkt t8 den Schwellwert S2 zu unterschreitet, kann das Unterbrechen des Zwischenspeicherns ungünstige Folgen haben - beispielsweise wenn zwischen den beiden Zeitpunkten t7 und t8 noch nicht genug Zeit vergangen ist, um den Zwischenspeicher wieder vollständig zu füllen. In diesem Fall kann bei dem Umschalten auf Internetradio nicht auf ausreichende Information im Zwischenspeicher zurückgegriffen werden, so dass der Nutzer bei einem Umschalten gegebenenfalls eine Unterbrechung im ausgestrahlten Hörfunksignal in Kauf nehmen muss, und zwar für eine Dauer, die zum Beispiel durch ein technisch erforderliches weiteres Zwischenspeichern bedingt ist. Durch die Verwendung der gemittelten Intensität <I> wird im gezeigten Beispiel ein kurzfristiges deltapeakförmiges Überschreiten des Schwellwertes S1 vermieden und in Folge das Zwischenspeichern der Signale aus dem Internetradio bei t6 nicht unterbrochen. So ist beispielsweise bei dem Abfall der gemittelten Intensität <I> zum Zeitpunkt t_{B}, welcher dem Abfall der Intensität I zum Zeitpunkt t8 entspricht, kein erneutes Zwischenspeichern erforderlich, d.h. der Nutzer wird ohne hörbare Pause sofort aus dem Internetradio über das zwischengespeicherte Hörfunksignal mit Informationen versorgt. Sollte zu einem späteren Zeitpunkt beispielweise das DAB-Signal wieder in ausreichender Intensität I zur Verfügung stehen, kann, möglicherweise aus Kostengründen, ein Rückschalten von dem Internetradio auf DAB-Empfang gewünscht sein. Realisiert wird dies beispielsweise über einen Einfluß der Kosten auf den Kriteriumparameter. Wie auch das im vorliegenden Beispiel nicht wählbare FM-Hörfunksignal ist das DAB-Hörfunksignal im Vergleich zum Internetradio-Signal im Allgemeinen zeitlich voraus, sodass bei einem Umschalten von Internetradio zu DAB als Empfangsweg ein Überspringen von Information möglich ist. Es kann zum Beispiel aber auch das DAB-Hörfunksignal zwischengespeichert werden und möglicherweise über eine Korrelationsmethode ein unhörbares Umschalten von Internetradio auf DAB als Empfangsweg von beispielsweise demselben Hörfunksignal durchgeführt werden. Es wird in diesem Fall das mittels DAB empfangene, zu dem zuvor über Internetradio empfangene identische Hörfunksignal verzögert akustisch ausgestrahlt.

## Patentansprüche

1. Verfahren zum akustischen Ausstrahlen von Hörfunksignalen in einem Fahrzeug, bei welchem Hörfunksignale über einen ersten und über zumindest einen zweiten Empfangsweg ins Fahrzeug übertragen und dort empfangen werden können, wobei der erste Empfangsweg anhand eines über ihn empfangbaren Hörfunksignals durch zumindest einen Kriteriumparameter bewertet wird, und der zweite Empfangsweg ebenfalls anhand des über ihn empfangbaren Hörfunksignals durch einen Kriteriumparameter bewertet wird, wobei
während einer Ausstrahlung des Hörfunksignals über einen der Empfangswege abhängig von einem Vergleich von dem Kriteriumparameter des momentanen Empfangswegs mit einem ersten Schwellwert (S1) eine Vorbereitungsphase zur Vorbereitung eines Umschaltens von dem momentanen Empfangsweg auf den anderen Empfangsweg gestartet wird, und in der Vorbereitungsphase ein Vergleich des Kriteriumparameters des momentanen Empfangswegs mit einem im Vergleich zum ersten Schwellwert (S1) niedrigeren zweiten Schwellwert (S2) durchgeführt wird und bei einem Unterschreiten des zweiten Schwellwerts (S2) ein Überprüfen des Umschaltens auf den anderen Empfangsweg durchgeführt wird,
**dadurch gekennzeichnet, dass**
das Umschalten von einem verzögerungsbehafteten zu einem verzögerungsfreien Empfangsweg entweder ohne ein Beibehalten der Verzögerung oder mit einem Beibehalten der Verzögerung erfolgt, wobei diese beiden Möglichkeiten entweder gemäß einer grundsätzlichen Voreinstellung des Nutzers oder auf eine konkrete Wahl oder Veranlassung des Nutzers hin erfolgen, die über eine Nutzeroption in einem Human-Machine-Interface (HMI) eines Steuergerätes oder als Hardwarelösung in Form eines Bedienelements erfolgen.

2. Verfahren nach Anspruch 1,
**dadurch gekennzeichnet, dass**
beim Überprüfen des Umschaltens der Kriteriumparameter des anderen Empfangsweges mit dem zweiten Schwellwert (S2) verglichen wird und auf den anderen Empfangsweg umgeschaltet wird, falls dieser Kriteriumparameter den zweiten Schwellwert (S2) nicht unterschritten hat oder ein Unterschreiten geringer ist als das Unterschreiten des Kriteriumparameters des momentanen Empfangswegs.

3. Verfahren nach Anspruch 1 oder 2,
**dadurch gekennzeichnet, dass**
in der Vorbereitungsphase über den anderen Empfangsweg empfangene, nach einem möglicherweise noch zu erfolgendem Umschalten auf den anderen Empfangsweg auszustrahlende Informationen des Hörfunksignals zwischengespeichert werden.

4. Verfahren nach Anspruch 3,
**dadurch gekennzeichnet, dass**
das Zwischenspeichern dann gestartet wird, wenn als der andere Empfangsweg ein derartiger vorgesehen wird, bei dem eine Informationsdarbietung der in dem Hörfunksignal enthaltenen Informationen um ein Versatz-Zeitintervall zeitlich versetzt zu der Informationsdarbietung über den momentanen Empfangsweg durchgeführt wird.

5. Verfahren nach Anspruch 3 oder 4
**dadurch gekennzeichnet, dass**
das Zwischenspeichern gestartet wird, wenn für die zukünftige akustische Ausstrahlung des Hörfunksignals ein Empfangsweg bestimmt werden kann, bei dem die Hörfunksignale über einen Mobilfunkkanal übertragen werden, insbesondere also das Internetradio für die Ausstrahlung des Hörfunksignals bestimmt werden kann.

6. Verfahren nach Anspruch 5,
**dadurch gekennzeichnet, dass**
das Zwischenspeichern gestartet wird, wenn das Umschalten von einem rundfunkbasierten Empfangsweg auf das Internetradio ermöglicht werden soll.

7. Verfahren nach einem der vorhergehenden Ansprüche,
**dadurch gekennzeichnet, dass**
die Vorbereitungsphase beendet wird, wenn ein tatsächliches Umschalten auf den anderen Empfangsweg durchgeführt wird und/oder der erste Schwellwert (S1) durch die Kriteriumparameterwerte zumindest für ein vorgebbares Überschreitungs-Zeitintervall wieder zu höheren Werten hin überschritten wird.

8. Verfahren nach einem der vorhergehenden Ansprüche,
**dadurch gekennzeichnet, dass**
ein Umschalten von dem momentanen Empfangsweg auf den anderen Empfangsweg abhängig davon erfolgt, ob der zweite Schwellwert (S2) für zumindest ein vorgebbares Unterschreitungs-Zeitintervall durch die Kriteriumparameterwerte unterschritten wird.

9. Verfahren nach einem der vorhergehenden Ansprüche,
**dadurch gekennzeichnet, dass**
als Kriteriumparameter der unterschiedlichen Empfangswege die jeweilige Empfangsfeldstärke und/oder das jeweilige Signal-Rausch-Verhältnis (SNR) und/oder die jeweilige Bitfehlerrate (BER) und/oder die verfügbare Datenrate im verwendeten Mobilfunknetz und/oder die Decoder Audio Quality (Service) und/oder der Received Signal Strength Indicator (RSSI) und/oder ein Kostenfaktor, welcher Ressourcennutzung wie Energieverbrauch und/oder Datenvolumen und/oder Speicher- und/oder Rechenkapazität und/oder monetäre Kosten im Zusammenhang mit dem Empfangsweg abbildet, bewertet werden.

10. Verfahren nach einem der vorhergehenden Ansprüche,
**dadurch gekennzeichnet, dass**
der Kriteriumparameter der unterschiedlichen Empfangswege über signalverarbeitende Schritte und/oder Berechnungen als Größe aus der jeweiligen Empfangsfeldstärke und/oder dem jeweiligen Signal-Rausch-Verhältnis (SNR) und/oder der jeweiligen Bitfehlerrate (BER) und/oder der verfügbare Datenrate im verwendeten Mobilfunknetz und/oder dem Funknetztyp und/oder eventuell erforderlichem Roaming und/oder der Decoder Audio Quality (Service) und/oder dem Fast Information Channel (FIC) und/oder dem Received Signal Strength Indicator (RSSI) und/oder einer vorliegenden Stereo/Mono Umschaltung und/oder einem Kostenfaktor, welcher Ressourcennutzung wie Energieverbrauch und/oder Datenvolumen und/oder Speicher- und/oder Rechenkapazität und/oder monetäre Kosten im Zusammenhang mit dem Empfangsweg abbildet, aufbereitet werden, und zwar derart, dass der zeitliche Verlauf der einzelnen aufgeführten Größen berücksichtigt und insbesondere einzelne kurzzeitige oder unmittelbar nach einem Umschalten erfolgende Über- bzw. Unterschreitungen der beiden Schwellwerte (S1, S2) durch den Kriteriumparameter verhindert werden.

11. Verfahren nach einem der vorhergehenden Ansprüche,
**dadurch gekennzeichnet, dass**
der Kriteriumparameter der unterschiedlichen Empfangswege als Größe derart aufbereitet wird, dass zu erwartende Veränderungen der jeweiligen Empfangsfeldstärke und/oder dem jeweiligen Signal-Rausch-Verhältnis (SNR) und/oder der jeweiligen Bitfehlerrate (BER) und/oder der verfügbare Datenrate im verwendeten Mobilfunknetz und/oder dem Funknetztyp und/oder eventuell erforderlichem Roaming und/oder der Decoder Audio Quality (Service) und/oder dem Fast Information Channel (FIC) und/oder dem Received Signal Strength Indicator (RSSI) und/oder einer vorliegenden Stereo/Mono Umschaltung und/oder eines Kostenfaktors, welcher Ressourcennutzung wie Energieverbrauch und/oder Datenvolumen und/oder Speicher- und/oder Rechenkapazität und/oder monetäre Kosten im Zusammenhang mit dem Empfangsweg abbildet, mitberücksichtigt werden.

12. Verfahren nach einem der vorhergehenden Ansprüche,
**dadurch gekennzeichnet, dass**
das Umschalten zu einem verzögerungsbehafteten Empfangsweg, insbesondere zum Internetradio, über ein Überblenden oder eine Stillschaltung erfolgen kann.

13. Verfahren nach einem der vorhergehenden Ansprüche,
**dadurch gekennzeichnet, dass**,
wenn das Umschalten von einem verzögerungsbehafteten zu einem verzögerungsfreien Empfangsweg mit einem Beibehalten der Verzögerung erfolgt, dies dann mittels eines Korrelationsverfahrens und einem Zwischenspeichern des Hörfunksignals aus dem verzögerungsfreien Empfangsweg erfolgt.

14. Informationsdarbietungssystem zum akustischen Ausstrahlen von Hörfunksignalen in einem Fahrzeug, mit zumindest einer Akustikquelle und einer Empfangseinheit zum Empfangen von Hörfunksignalen, wobei Hörfunksignale über einen ersten und über zumindest einen zweiten Empfangsweg ins Fahrzeug übertragen und dort empfangen werden können, wobei die Empfangseinheit derart ausgebildet ist, dass der erste Empfangsweg anhand eines über ihn empfangbaren Hörfunksignals mittels zumindest eines Kriteriumparameters bewertet wird, und der zweite Empfangsweg ebenfalls anhand des über ihn empfangbaren Hörfunksignals mittels eines Kriteriumparameters bewertet wird, wobei die Empfangseinheit derart ausgebildet ist, dass während einer Ausstrahlung des Hörfunksignals über einen der Empfangswege abhängig von einem Vergleich von dem Kriteriumparameter des momentanen Empfangswegs mit einem ersten Schwellwert (S1) eine Vorbereitungsphase zur Vorbereitung eines Umschaltens von dem momentanen Empfangsweg auf den anderen Empfangsweg gestartet wird, und in der Vorbereitungsphase ein Vergleich des Kriteriumparameters des momentanen Empfangswegs mit einem im Vergleich zum ersten Schwellwert (S1) niedrigeren zweiten Schwellwert (S2) durchgeführt wird und bei einem Unterschreiten des zweiten Schwellwerts (S2) ein Überprüfen des Umschaltens auf den anderen Empfangsweg durchgeführt wird,
**dadurch gekennzeichnet, dass**
die Empfangseinheit ausgebildet ist, dass das Umschalten von einem verzögerungsbehafteten zu einem verzögerungsfreien Empfangsweg entweder ohne ein Beibehalten der Verzögerung oder mit einem Beibehalten der Verzögerung erfolgt, indem die Empfangseinheit ausgebildet ist, dass diese beiden Möglichkeiten entweder gemäß einer grundsätzlichen Voreinstellung des Nutzers oder auf eine konkrete Wahl oder Veranlassung des Nutzers hin erfolgen, die über eine Nutzeroption in einem Human-Machine-Interface (HMI) eines Steuergerätes oder als Hardwarelösung in Form eines Bedienelements erfolgen.

15. Fahrzeug mit einem Informationsdarbietungssystem nach Anspruch 14.

## Claims

1. Method for acoustically emitting audio broadcasting signals in a vehicle, wherein audio broadcasting signals can be transmitted into the vehicle and received there over a first and at least a second reception path, wherein the first reception path is evaluated by means of at least one criterion parameter on the basis of an audio broadcasting signal that can be received over the first reception path, and the second reception path is likewise evaluated by means of a criterion parameter on the basis of the audio broadcasting signal that can be received over the second path, wherein
during an emission of the audio broadcasting signal over one of the reception paths, a preparation phase for preparing a switchover from the current reception path to the other reception path is started on the basis of a comparison of the criterion parameter of the current reception path with a first threshold value (S1), and in the preparation phase, the criterion parameter of the current reception path is compared with a second threshold value (S2) that is lower than the first threshold value (S1), and an examination of the switchover to the other reception path is performed if the criterion parameter of the current reception value is below the second threshold value (S2),
**characterised in that**,
the switchover from a reception path susceptible to delays to a delay-free reception path is performed either without maintaining the delay or with the delay maintained, wherein these two options take place either in accordance with a basic default user setting or on the basis of a specific user selection or instruction, which is performed by means of a user option in a human-machine interface (HMI) of a control device or as a hardware solution in the form of a control element.

2. Method according to claim 1,
**characterised in that**,
when examining the switchover, the criterion parameter of the other reception path is compared with the second threshold value (S2) and a switchover is made to the other reception path if this criterion parameter has not fallen below the second threshold value (S2) or a shortfall is lower than the shortfall of the criterion parameter of the current reception path.

3. Method according to claim 1 or 2,
**characterised in that**,
during the preparation phase, the audio broadcasting signal information received over the other reception path, to be emitted on the other reception path following a possible forthcoming switchover, is buffered.

4. Method according to claim 3,
**characterised in that**,
buffering is started when a path is provided as the other reception path, such that a presentation of the information contained in the audio broadcasting signal is offset in time by an offset period in relation to the presentation of information over the current reception path.

5. Method according to claim 3 or 4,
**characterised in that**
buffering is started when a reception path can be determined for the future acoustic emission of the audio broadcasting signal, wherein the audio broadcasting signals are transmitted via a mobile communication channel, in particular, that is to say, internet radio for the emission of the audio broadcasting signal.

6. Method according to claim 5,
**characterised in that**
buffering is started when the switchover from a radio-based reception path to internet radio is intended to be enabled.

7. Method according to any of the preceding claims,
**characterised in that**
the preparation phase is terminated when an actual switchover to the other reception path is performed and/or the first threshold value (S1) is again exceeded at higher values by the criterion parameter values at least for a predeterminable exceedance period.

8. Method according to any of the preceding claims,
**characterised in that**
a switchover from the current reception path to the other reception path is performed depending on whether the second threshold value (S2) is not reached by the criterion parameter values for at least a predeterminable shortfall period.

9. Method according to any of the preceding claims,
**characterised in that**
the respective reception field strength and/or the respective signal-to-noise ratio (SNR) and/or the respective bit error rate (BER) and/or the available data rate within the mobile communication network used and/or the decoder audio quality (service) and/or the Received Signal Strength Indicator (RSSI) and/or a cost factor, which reflects the use of resources such as energy consumption and/or data volume and/or storage capacity and/or processing capacity and/or monetary costs associated with the reception path, are evaluated as criterion parameters for the different reception paths.

10. Method according to any of the preceding claims,
**characterised in that**
the criterion parameters of the different reception paths are processed by means of signal processing steps and/or calculations as variables selected from the respective reception field strength and/or the respective signal-to-noise ratio (SNR) and/or the respective bit error rate (BER) and/or the available data rate within the mobile communication network used and/or the communication network type and/or possible necessary roaming and/or the decoder audio quality (service) and/or the Fast Information Channel (FIG) and/or the Received Signal Strength Indicator (RSSI) and/or a stereo/mono switchover and/or a cost factor, which reflects the use of resources such as energy consumption and/or data volume and/or storage capacity and/or processing capacity and/or monetary costs associated with the reception path, such that the chronological sequence takes account of the individual variables and, in particular, isolated short-term exceedances and/or shortfalls, or those occurring directly after a switchover, in relation to the two threshold values (S1, S2) by the criterion parameter are prevented.

11. Method according to any of the preceding claims,
**characterised in that**
the criterion parameters of the different reception paths are processed as variables such that anticipated changes to the respective reception field strength and/or the respective signal-to-noise ratio (SNR) and/or the respective bit error rate (BER) and/or the available data rate within the mobile communication network used and/or the communication network type and/or possible necessary roaming and/or the decoder audio quality (service) and/or the Fast Information Channel (FIG) and/or the Received Signal Strength Indicator (RSSI) and/or a stereo/mono switchover and/or a cost factor, which reflects the use of resources such as energy consumption and/or data volume and/or storage capacity and/or processing capacity and/or monetary costs associated with the reception path, are taken into account.

12. Method according to any of the preceding claims,
**characterised in that**
the switchover to a reception path susceptible to delays, in particular to internet radio, can take place by means of cross-fading or silent switching.

13. Method according to any of the preceding claims,
**characterised in that**,
when the switchover is performed from a reception path susceptible to delays to a delay-free reception path while maintaining the delay, this is performed by means of a correlation method and buffering of the audio broadcasting signal from the delay-free reception path.

14. Information presentation system for acoustically emitting audio broadcasting signals in a vehicle, with at least one acoustic source and a receiver unit for receiving audio broadcasting signals, wherein audio broadcasting signals can be transmitted over a first and over at least a second reception path into the vehicle and received there, wherein the receiver unit is configured such that the first reception path is evaluated by means of at least one criterion parameter on the basis of the audio broadcasting signal that can be received over the first reception path, and the second reception path is likewise evaluated by means of a criterion parameter on the basis of the audio broadcasting signal that can be received over the second path, wherein the receiver unit is configured such that, during an emission of the audio broadcasting signal over one of the reception paths, a preparation phase for preparing a switchover from the current reception path to the other reception path is started on the basis of a comparison of the criterion parameter of the current reception path with a first threshold value (S1) and, in the preparation phase, the criterion parameter of the current reception path is compared with a second threshold value (S2) that is lower than the first threshold value (S1) and an examination of the switchover to the other reception path is performed if the criterion parameter of the current reception value is below the second threshold value (S2),
**characterised in that**
the receiver unit is configured, that the switchover from a reception path susceptible to delays to a delay-free reception path is performed either without maintaining the delay or with the delay maintained, by the receiver unit being configured, that these two options take place either in accordance with a basic user default setting or on the basis of a specific user selection or instruction, which is performed by means of a user option in a human-machine interface (HMI) of a control device or as a hardware solution in the form of a control element.

15. Vehicle with an information presentation system according to claim 14.

## Revendications

1. Procédé d'émission acoustique de signaux radiophoniques dans un véhicule, dans lequel des signaux radiophoniques peuvent être transmis dans le véhicule par une première et par au moins une seconde voie de réception et peuvent y être reçus, dans lequel la première voie de réception est évaluée par au moins un paramètre de critère à l'aide d'un signal radiophonique pouvant être reçu par son intermédiaire, et la seconde voie de réception est également évaluée par un paramètre de critère à l'aide du signal radiophonique pouvant être reçu par son intermédiaire, dans lequel
pendant une émission du signal radiophonique par une des voies de réception, en fonction d'une comparaison du paramètre de critère de la voie de réception instantanée avec une première valeur seuil (S1), une phase de préparation pour préparer une commutation de la voie de réception instantanée vers l'autre voie de réception est lancée, et dans la phase de préparation, une comparaison du paramètre de critère de la voie de réception instantanée avec une seconde valeur seuil (S2) qui est inférieure à la première valeur seuil (S1) est effectuée, et en cas de sous-dépassement de la seconde valeur seuil (S2), un contrôle de la commutation vers l'autre voie de réception est effectué,
**caractérisé en ce**
**que** la commutation d'une voie de réception soumise à un retard à une voie de réception sans retard s'effectue soit sans maintien du retard, soit avec maintien du retard, dans lequel ces deux possibilités s'effectuent soit selon un préréglage de base de l'utilisateur, soit en réponse à une sélection ou une instigation concrète de l'utilisateur, qui s'effectuent par une option utilisateur dans une interface homme-machine (HMI) d'un dispositif de commande ou en tant que solution matérielle sous forme d'un élément de commande.

2. Procédé selon la revendication 1,
**caractérisé en ce**
**que** lors de la vérification de la commutation, le paramètre de critère de l'autre voie de réception est comparé à la seconde valeur seuil (S2) et la commutation est effectuée vers l'autre voie de réception si ce paramètre de critère n'a pas sous-dépassé la seconde valeur seuil (S2) ou si un sous-dépassement est inférieur au sous-dépassement du paramètre de critère de la voie de réception instantanée.

3. Procédé selon la revendication 1 ou 2,
**caractérisé en ce**
**que** des informations du signal radiophonique reçues dans la phase de préparation par l'autre voie de réception et devant être émises sur l'autre voie de réception après une commutation devant possiblement encore être effectuée sont temporairement stockées.

4. Procédé selon la revendication 3,
**caractérisé en ce**
**que** le stockage temporaire est lancé lorsque l'autre voie de réception est fournie en tant que voie dans laquelle une présentation d'informations des informations contenues dans le signal radiophonique est effectuée décalée dans le temps d'un intervalle de temps de décalage par rapport à la présentation d'informations par la voie de réception instantanée.

5. Procédé selon la revendication 3 ou 4,
**caractérisé en ce**
**que** le stockage temporaire est lancé si une voie de réception peut être déterminée pour la future émission acoustique du signal radiophonique, dans lequel les signaux radiophoniques sont transmis par un canal radio mobile, en particulier également la radio Internet peut être déterminée pour l'émission du signal radiophonique.

6. Procédé selon la revendication 5,
**caractérisé en ce**
**que** le stockage temporaire est lancé lorsque la commutation d'une voie de réception basée sur la radiodiffusion à la radio Internet doit être permise.

7. Procédé selon l'une quelconque des revendications précédentes,
**caractérisé en ce**
**que** la phase de préparation est terminée lorsqu'une commutation effective vers l'autre voie de réception est effectuée et/ou que la première valeur seuil (S1) est à nouveau dépassée vers des valeurs plus élevées par les valeurs de paramètre de critère au moins pendant un intervalle de temps de dépassement pouvant être prédéterminé.

8. Procédé selon l'une quelconque des revendications précédentes,
**caractérisé en ce**
**que** la commutation de la voie de réception instantanée à l'autre voie de réception s'effectue selon que les valeurs de paramètre de critère sous-dépassent la seconde valeur seuil (S2) pendant au moins un intervalle de temps de sous-dépassement pouvant être prédéterminé.

9. Procédé selon l'une quelconque des revendications précédentes,
**caractérisé en ce**
**que** l'intensité de champ de réception respective et/ou le rapport signal/bruit (SNR) respectif et/ou le taux d'erreur binaire (BER) respectif et/ou le débit de données disponible dans le réseau radio mobile utilisé et/ou la Decoder Audio Quality (service) et/ou le Received Signal Strength Indicator (RSSI) et/ou un facteur de coût qui représente l'utilisation de ressources en tant que consommation d'énergie et/ou volume de données et/ou mémoire et/ou capacité de calcul et/ou coûts monétaires en rapport avec la voie de réception sont évalués en tant que paramètre de critère des différentes voies de réception.

10. Procédé selon l'une quelconque des revendications précédentes,
caractérisé en ce
le paramètre de critère des différentes voies de réception est préparé par des étapes de traitement de signal et/ou des calculs en tant que grandeur à partir de l'intensité de champ de réception respective et/ou du rapport signal/bruit (SNR) respectif et/ou du taux d'erreur binaire (BER) respectif et/ou du débit de données disponible dans le réseau radio mobile utilisé et/ou du type de réseau radio et/ou de la Decoder Audio Quality (service) et/ou du Fast Information Channel (FIC) et/ou du Received Signal Strength Indicator (RSSI) et/ou d'une commutation stéréo/mono présente et/ou d'un facteur de coût qui représente l'utilisation de ressources en tant que consommation d'énergie et/ou volume de données et/ou mémoire et/ou capacité de calcul et/ou coûts monétaires en rapport avec la voie de réception, et de sorte que l'évolution temporelle des grandeurs individuelles indiquées soit prise en compte et en particulier que des dépassements ou sous-dépassements individuels de courte durée ou se produisant immédiatement après une commutation des deux valeurs seuils (S1, S2) sont empêchés par le paramètre de critère.

11. Procédé selon l'une quelconque des revendications précédentes,
**caractérisé en ce**
**que** le paramètre de critère des différentes voies de réception est préparé en tant que grandeur, de sorte que des modifications attendues de l'intensité de champ de réception respective et/ou du rapport signal/bruit (SNR) respectif et/ou du taux d'erreur binaire (BER) respectif et/ou du débit de données disponible dans le réseau radio mobile utilisé et/ou du type de réseau radio et/ou de la Decoder Audio Quality (service) et/ou du Fast Information Channel (FIC) et/ou du Received Signal Strength Indicator (RSSI) et/ou d'une commutation stéréo/mono présente et/ou d'un facteur de coût qui représente l'utilisation de ressources en tant que consommation d'énergie et/ou volume de données et/ou mémoire et/ou capacité de calcul et/ou coûts monétaires en rapport avec la voie de réception soient prises en compte.

12. Procédé selon l'une quelconque des revendications précédentes,
**caractérisé en ce**
**que** la commutation à une voie de réception soumise à un retard, en particulier à la radio Internet, peut s'effectuer par un fondu enchaîné ou une commutation silencieuse.

13. Procédé selon l'une quelconque des revendications précédentes,
**caractérisé en ce**
**que** lorsque la commutation d'une voie de réception avec retard à une voie de réception sans retard s'effectue avec un maintien du retard, elle s'effectue alors au moyen d'un procédé de corrélation et de stockage temporaire du signal radiophonique de la voie de réception sans retard.

14. Système de présentation d'informations pour l'émission acoustique de signaux radiophoniques dans un véhicule, avec au moins une source acoustique et une unité de réception pour la réception de signaux radiophoniques, dans lequel les signaux radiophoniques peuvent être transmis dans le véhicule par une première et par au moins une seconde voie de réception et peuvent y être reçus, dans lequel l'unité de réception est conçue de sorte que la première voie de réception soit évaluée à l'aide d'un signal radiophonique pouvant être reçu par son intermédiaire au moyen d'au moins un paramètre de critère, et la seconde voie de réception soit également évaluée à l'aide du signal radiophonique pouvant être reçu par son intermédiaire au moyen d'un paramètre de critère, dans lequel l'unité de réception est conçue de sorte que, pendant une émission du signal radiophonique par une des voies de réception, en fonction d'une comparaison du paramètre de critère de la voie de réception instantanée avec une première valeur seuil (S1), une phase de préparation pour préparer une commutation de la voie de réception instantanée vers l'autre voie de réception soit lancée, et dans la phase de préparation, une comparaison du paramètre de critère de la voie de réception instantanée avec une seconde valeur seuil (S2) qui est inférieure à la première valeur seuil (S1) soit effectuée, et en cas de sous-dépassement de la seconde valeur seuil (S2), un contrôle de la commutation vers l'autre voie de réception soit effectué,
**caractérisé en ce**
**que** l'unité de réception est conçue de sorte que la commutation d'une voie de réception soumise à un retard à une voie de réception sans retard s'effectue soit sans maintien du retard, soit avec maintien du retard, en ce que l'unité de réception est conçue de sorte que ces deux possibilités s'effectuent soit selon un préréglage de base de l'utilisateur, soit en réponse à une sélection ou une instigation concrète de l'utilisateur, qui s'effectuent par une option utilisateur dans une interface homme-machine (HMI) d'un dispositif de commande ou en tant que solution matérielle sous forme d'un élément de commande.

15. Véhicule avec un système de présentation d'informations selon la revendication 14.
